# FASCICULE DE BREVET EUROPEEN

(11) **EP 1 306 029 B1**
(45) Date de publication et mention de la délivrance du brevet: **28.11.2007**
(21) Numéro de dépôt: 02292599.4
(22) Date de dépôt: 21.10.2002
(51) Int. Cl.: A45D 34/04

(54) **Dispositif pour le conditionnement et/ou l'application d'un produit sur les cils et/ou les sourcils et procédé de maquillage**
Vorrichtung zum Aufbewahren bzw. Auftragen eines Produktes auf Wimpern bzw. Augenbrauen und Schminkverfahren
Device for storing and/or applying a product to eyelashes and/or eyebrows and make-up method

(30) Priorité: 23.10.2001 FR 0113669
(43) Date de publication de la demande: 02.05.2003
(73) Titulaire: L'ORÉAL, 75008 Paris (FR)
(72) Inventeur: Gueret, Jean-Louis, 75016 Paris (FR)
(74) Mandataire: Tanty, François

(56) Documents cités:
- EP-A- 1 053 695
- US-A- 5 937 870
- US-B1- 6 237 609

## Description

La présente invention concerne notamment les dispositifs de conditionnement et d'application d'un produit sur les cils et/ou les sourcils.

On connaît par la demande de brevet européen EP 1 070 466 un organe d'application comportant une succession d'éléments en saillie pour l'application d'un produit sur les cils et/ou les sourcils. On connaît encore par le brevet français FR 2 793 663 un organe d'application réalisé par injection de matière plastique, dont l'âme est élastiquement déformable, prenant au repos une forme incurvée. Les publications EP 1 070 465, EP 1 070 467, EP 1 070 468, EP 237 630, EP 204 466, EP 474 934, EP 038 524, DE 2 559 273, WO 01/05273, WO 01/05272, US 5 007 442, US 3 892 248, US 3 930 280, US 5 951 185, et US 3 921 650, FR 2 564 712 et WO 97/28719 décrivent d'autres exemples d'organes d'application.

Il existe un besoin pour bénéficier d'un dispositif pour le maquillage des cils et/ou des sourcils qui puisse être utilisé, si l'utilisateur le souhaite, de manière satisfaisante à la fois pour le maquillage des cils et celui des sourcils.

L'invention permet notamment de répondre à ce besoin.

Elle y parvient grâce à un applicateur tel que définit dans la revendication 1.

Par « grand axe sensiblement parallèle à la droite », il faut comprendre que l'angle entre ledit grand axe et ladite droite est relativement faible, notamment inférieur ou égal à 45°, voire à 30°.

Selon un aspect de l'invention, l'écartement mesuré le long de la première ligne, entre les extrémités libres de deux éléments en saillie consécutifs de la première succession, est inférieur ou égal à l'écartement, mesuré le long de la deuxième ligne, entre les extrémités libres de deux éléments en saillie consécutifs de la deuxième succession.

La surface enveloppe de la partie d'application peut présenter en section transversale une forme généralement lenticulaire.

L'organe d'application peut s'étendre selon un axe longitudinal entièrement contenu dans un même plan.

L'organe d'application peut aussi s'étendre selon un axe longitudinal non entièrement contenu dans un même plan.

L'organe d'application peut être réalisé dans une matière plastique non élastomère.

La dimension des éléments en saillie, mesurée selon l'axe de chaque élément en saillie, peut diminuer en rapprochement d'une partie distale de l'organe d'application.

La dimension des éléments en saillie de la première succession, mesurée selon l'axe de chaque élément en saillie, peut être supérieure ou égale à 0,5 mm, voire 1 mm, voire 2 mm, voire 3 mm.

La dimension des éléments en saillie de la deuxième succession, mesurée selon l'axe de chaque élément en saillie, peut être supérieure ou égale à 0,5 mm, voire 1 mm, voire 2 mm, voire 3 mm.

L'organe d'application peut être réalisé dans une matière plastique de dureté supérieure ou égale à 60 Shore A, voire voisine de 80 ou 90 Shore D.

Les éléments en saillie des première et deuxième successions peuvent avoir des axes orientés comme des rayons issus d'un même centre.

Au moins un élément en saillie de la première succession et au moins un élément en saillie associé de la deuxième succession peuvent avoir des axes sensiblement parallèles.

Une pluralité au moins des éléments en saillie de la première succession peut avoir des bases disposées en quinconce. Une pluralité au moins des éléments en saillie de la deuxième succession peut avoir des bases disposées en quinconce. Cela peut permettre de former des cavités entre les dents, aptes à augmenter la charge de produit pouvant être emportée par l'applicateur.

Les éléments en saillie, lorsque la partie d'application est observée de côté, peuvent former des gorges en V.

Lesdites première et deuxième lignes peuvent être séparées d'une distance dont la valeur maximale est comprise entre 5 et 9 mm, voire entre 6 et 8 mm, par exemple.

L'invention a encore pour objet un dispositif de conditionnement et/ou d'application comportant l'applicateur tel que défini plus haut.

Selon un aspect de l'invention, le dispositif peut comporter :
- un récipient contenant le produit,
- un essoreur élastiquement déformable.

Cet essoreur peut avoir une ouverture apte à être traversée par l'organe d'application lors de son retrait du récipient, une section transversale de ladite ouverture étant suffisamment faible pour que, lors de la traversée de l'essoreur par l'organe d'application, ladite section transversale change de forme en s'allongeant dans une direction sensiblement parallèle audit grand axe, d'un facteur d'allongement supérieur ou égal à 1,5, voire supérieur ou égal à 2, voire encore supérieur ou égal à 2,5. Un facteur d'allongement supérieur ou égal à 1,5 permet d'obtenir un essorage de l'organe d'application jugé par la demanderesse comme étant particulièrement satisfaisant.

La section transversale précitée, en l'absence de l'organe d'application, peut présenter une forme sensiblement circulaire.

L'organe d'application peut être fixé à une extrémité d'une tige de section sensiblement circulaire, par exemple de diamètre supérieur à celui de ladite section transversale, lorsque celle-ci est de forme circulaire. L'ouverture de l'essoreur peut présenter un diamètre inférieur ou égal à 3 mm en l'absence d'applicateur, par exemple.

L'essoreur peut être en élastomère.

L'essoreur peut comporter une lèvre d'essorage dont une extrémité libre définit l'ouverture précitée. Cette dernière, en l'absence de l'organe d'application, peut présenter une section transversale inférieure ou égale à la plus petite section transversale d'une surface enveloppe de la partie d'application.

La partie d'application peut être située entre des parties proximale et distale conformées pour faciliter la traversée de l'essoreur par l'organe d'application.

L'organe d'application peut s'étendre selon un axe longitudinal dont la courbure est choisie de telle sorte que la partie distale et 1a partie proximale de l'organe d'application soient coupées par une droite sensiblement parallèle à l'axe d'une partie servant à la fixation de l'organe d'application sur une tige.

L'invention a encore pour objet un procédé de maquillage tel que définit dans la revendication 26.

L'invention pourra être mieux comprise à l'examen du dessin ci-joint, qui constitue une partie intégrante de la description. Ce dessin représente des exemples de réalisation de l'invention et sert à expliquer l'invention.

Sur le dessin :
- la figure 1 est une vue schématique d'un dispositif de conditionnement et d'application conforme à un premier exemple de mise en oeuvre de l'invention,
- la figure 2 représente une variante de réalisation de la tige de l'applicateur,
- la figure 3 représente, isolément, à échelle agrandie, l'organe d'application de l'applicateur de la figure 1,
- la figure 4 est une vue de côté selon la flèche IV de la figure 3,
- les figures 5 et 6 sont des coupes respectivement selon V et VI de la figure 4,
- la figure 7 représente isolément, à échelle agrandie, le détail VII de la figure 3,
- la figure 8 représente le bord intérieur de la lèvre de l'essoreur, en l'absence de l'applicateur,
- la figure 9 représente, de manière schématique, le bord intérieur de la lèvre de l'essoreur lorsque l'organe d'application est engagé à l'intérieur,
- la figure 10 illustre l'utilisation de l'applicateur pour le maquillage des cils,
- la figure 11 illustre l'utilisation de l'applicateur pour le maquillage des sourcils, et
- la figure 12 représente un axe longitudinal de l'organe d'application, non entièrement contenu dans un même plan.

Dans la présente demande, y compris dans les revendications, l'expression « comportant un » doit se comprendre comme étant synonyme de « comportant au moins un », sauf si le contraire est spécifié.

Le terme « parallèle » inclut le cas où les axes sont confondus.

On a représenté sur la figure 1 un dispositif 10 de conditionnement et d'application réalisé conformément à un exemple de mise en oeuvre de l'invention.

Ce dispositif 10 comporte un récipient 20 et un applicateur 30.

Le récipient 20 comporte un corps 21 contenant le produit P à appliquer, par exemple un produit P tel que du mascara et, en partie supérieure, un col 22 fileté extérieurement, à l'intérieur duquel est fixé un essoreur 25 en élastomère, comportant une lèvre souple 26.

L'applicateur 30 comporte une tige 31, de section circulaire, munie à une extrémité d'un organe d'application 32 et à l'autre extrémité d'un élément de préhension 33 qui peut constituer également un capuchon de fermeture étanche du récipient 20, étant apte à être vissé sur le col fileté 22 pour fermer le récipient 20.

Dans l'exemple illustré, la tige 31 est rectiligne selon un axe X qui coïncide avec l'axe du col 22 du récipient lorsque l'applicateur est en place. On ne sort pas du cadre de la présente invention lorsque la tige 31 présente une section autre que circulaire, par exemple une forme aplatie ou s'étend de manière non rectiligne, par exemple en formant un coude, et lorsque le capuchon 33 est fixé autrement que par vissage sur le récipient.

Dans l'exemple illustré, le bord intérieur 29, libre, de la lèvre 26 est circulaire en l'absence de l'applicateur 30, définissant une ouverture de diamètre d, comme illustré sur la figure 8. Le diamètre d est par exemple voisin de 3 mm, étant par exemple égal à 2,6 mm environ.

La tige 31 peut présenter un diamètre inférieur, supérieur ou égal à celui de l'ouverture définie par la lèvre 26 de l'essoreur.

La tige 31 peut présenter par exemple un diamètre supérieur au diamètre d, égal à 3,5 mm environ par exemple.

La tige 31 peut également comporter, dans une variante, comme illustré sur la figure 2, un rétreint 34 destiné à venir se positionner en regard du bord libre 29 de la lèvre 26, lorsque l'applicateur est en place. Le rétreint 34 peut permettre de réduire les contraintes exercées par la tige 31 sur l'essoreur 25 lorsque l'applicateur est en place. Le rétreint 34 peut présenter par exemple un diamètre inférieur ou égal à celui de l'ouverture définie par le bord libre 29 de la lèvre 26 de l'essoreur 25.

On a représenté à échelle agrandie, isolément, l'organe d'application 50 sur la figure 3. Celui-ci comporte une partie de montage 51 destinée à se fixer dans un logement réalisé à l'extrémité inférieure de la tige 31, afin de permettre l'assemblage de l'élément d'application 50 et de la tige 31. La partie de montage 51 est par exemple cylindrique de révolution autour d'un axe Y. Elle peut se raccorder à une partie proximale 52 de l'organe d'application 50. Ce dernier peut comporter également une partie distale 53, par exemple de forme généralement arrondie, afin de faciliter l'introduction de l'organe d'application dans l'essoreur. La partie proximale 52 peut présenter un côté 52a qui est sensiblement parallèle à l'axe Y de la partie cylindrique 51, destiné à venir sensiblement dans la continuité de la surface extérieure de la tige 31, et un côté 52b qui forme un angle aigu avec l'axe Y, et qui peut rejoindre la surface extérieure de la tige 31 sans former de décrochement sensible.

L'organe d'application 50 comporte, entre les parties proximale 52 et distale 53, une partie d'application comportant deux séries 60 et 70 de dents.

La série 60 comporte des dents 61 et 62 dont les extrémités libres s'étendent sensiblement suivant une ligne A, généralement concave, lorsque l'élément d'application 50 est observé dans une direction sensiblement perpendiculaire au plan de la figure 3.

La série 70 comporte des dents 71 et 72 dont les extrémités libres s'étendent sensiblement suivant une ligne B généralement convexe vers l'extérieur, lorsque l'organe d'application 50 est observé dans une direction sensiblement perpendiculaire au plan de la figure 3.

La partie d'application s'étend le long d'un axe longitudinal W curviligne qui peut être contenu entièrement dans un même plan ou non, notamment être parallèle au plan de la figure 3. L'axe W peut être circulaire sur une partie au moins de sa longueur, voire le long de la totalité de la partie d'application. Le rayon de courbure de l'axe W peut être de l'ordre de 30 mm par exemple. Le rayon de courbure peut être par exemple supérieur à 30 mm, et être compris en 30 et 32 mm par exemple.

Les dents 61, 62, 71 et 72 chacune d'axe Z peuvent présenter, en section transversale dans un plan perpendiculaire à l'axe W, une forme globalement triangulaire, avec des côtés extérieurs respectifs 61a, 62a, 71a et 72a curvilignes, convexes vers l'extérieur, se raccordant à des côtés 61b et 61c, 62b et 62c, 71b et 71c, 72b et 72c sensiblement perpendiculaires et rectilignes.

Les dents 61, 62, 71, 72 peuvent être réunies par une âme 90, généralement centrale, ayant une section transversale sensiblement rectangulaire.

La surface enveloppe E de la partie d'application peut présenter en section transversale une forme généralement lenticulaire, de contour défini par les bords curvilignes 61a, 62a, 71a et 72a, cette forme lenticulaire étant allongée selon un grand axe D sensiblement parallèle à la droite joignant les lignes A et B.

On remarquera à l'examen de la figure 7 que les dents les plus proches de la partie distale 53 présentent une hauteur h, mesurée selon leur axe Z, qui diminue en rapprochement de la partie distale 53, de façon à faciliter l'introduction de l'organe d'application 50 dans l'essoreur 25. Dans l'exemple représenté, les deux premières dents des séries 60 et 70 présentent ainsi une hauteur h inférieure à celle des suivantes, qui est sensiblement constante.

On remarquera en outre à l'examen de la figure 7 que les dents 61, 62, 71, 72 présentent chacune une largeur 1, mesurée parallèlement à l'axe W, qui décroît en rapprochement de leur extrémité libre, de telle sorte que deux dents consécutives d'une série 60 ou 70 forment entre elles, lorsque l'élément d'application est observé dans une direction perpendiculaire au plan de la figure 3, une gorge 80, par exemple en forme générale de V, dont le fond peut se situer sensiblement au niveau des bords 91 ou 92 de l'âme 90, le bord 91 étant tourné du côté de la série 70 et le bord 92 étant tourné du côté de la série 60.

L'organe d'application 50 peut être réalisé par exemple d'un seul tenant par moulage dans une matière plastique non élastomère.

Les lignes A et B peuvent être sensiblement concentriques, les axes Z des dents étant par exemple orientés comme des rayons.

On peut voir sur la figure 4 notamment que les dents consécutives d'une même série 60 ou 70 ont des bases décalées en quinconce, ce qui permet de créer des cavités entre les dents, aptes à se charger de produit.

Le dispositif 10 s'utilise par exemple de la manière suivante.

L'applicateur 30 est extrait du récipient 20 après avoir dévissé le capuchon 33. La tige 31 et l'élément d'application 50 sont essorés par l'essoreur 25. Dans l'exemple de réalisation décrit, la lèvre 26 de l'essoreur se déforme au contact de l'élément d'application 50 en s'allongeant dans la direction du grand axe D, comme illustré sur la figure 9, et vient s'appliquer par des bords opposés 29a et 29b sur les côtés latéraux de l'organe d'application, la distance d'entre les extrémités 29c et 29d, par lesquelles se rejoignent les bords 29a et 29b, étant supérieure à la distance d.

Le facteur d'allongement d'/d est par exemple supérieur ou égal à 1,5, voire supérieur ou égal à 2, voire encore supérieur ou égal à 2,5, ce qui permet d'éviter la présence d'un excès de produit dans les espaces formés entre trois dents consécutives de chaque série 60 et 70.

Pour maquiller les cils C, l'utilisateur peut utiliser le côté concave de l'organe d'application, c'est-à-dire la série 60 de dents, en peignant les cils vers le haut, depuis leur base en direction de leur extrémité libre. L'utilisateur peut utiliser le côté convexe de l'organe d'application 50 pour appliquer du produit aux extrémités de la paupière, notamment dans le coin intérieur de l'oeil. Grâce au fait que les dents sont relativement rigides, il est possible d'utiliser des formules séchant relativement vite, les gorges en V formées entre les dents permettant de bien saisir les poils pour lisser le produit à leur surface et séparer les cils.

Après avoir maquillé les cils C, ou éventuellement sans maquillage préalable des cils, l'utilisateur peut maquiller les sourcils S en utilisant le côté convexe de l'élément d'application, c'est-à-dire la série 70 de dents. On remarquera que du fait de la rigidité relative des dents, celles-ci ne s'écrasent pas au contact de la peau, de sorte que l'âme 90 de l'organe d'application peut ne pas venir au contact de la peau. Ainsi, on peut réduire les risques d'application de produit sur la peau.

Le fait que l'écartement e_{A} entre les extrémités libres de deux dents consécutives de la série 60, mesuré le long de la ligne A, soit inférieur à celui e_{B} entre les extrémités libres de deux dents de la série 70, mesuré le long de la ligne B, peut permettre le cas échéant d'essorer davantage le côté convexe que le côté concave de l'organe d'application 50, la lèvre 26 pouvant pénétrer davantage entre les dents de la série 70 du fait de leur écartement supérieur, chassant ainsi plus de produit que du côté concave.

On peut réaliser l'organe d'application autrement que cela vient d'être décrit. On peut notamment modifier la disposition et la forme des dents sans sortir du cadre de la présente invention.

On ne sort pas du cadre de la présente invention lorsque l'axe W n'est pas compris dans un plan unique et qu'il est incurvé par exemple autour d'au moins deux axes de courbure non parallèles. En particulier, l'axe W peut s'étendre, comme illustré sur la figure 12, en étant incurvé sur une partie de sa longueur autour d'un axe C1 et sur une autre partie de sa longueur autour d'un axe C2, l'axe C2 étant par exemple perpendiculaire à l'axe C1. La courbure de l'axe W peut permettre d'imprimer aux éléments d'application, lorsque l'organe d'application est entraîné en rotation autour de l'axe de la tige, un mouvement d'oscillation latérale favorisant leur pénétration au travers des cils et la prise en charge de ceux-ci. Les axes autour desquels l'élément d'application est incurvé peuvent être sécants ou non. Ils peuvent appartenir ou non à des plans de symétrie pour certaines portions de l'organe d'application.

L'organe d'application peut être réalisé avec un axe longitudinal rectiligne ou courbe, puis être déformé à chaud selon un ou plusieurs axes de courbure, ou en variante être réalisé par moulage de matière thermoplastique directement avec un axe longitudinal curviligne. L'organe d'application peut notamment être réalisé d'un seul tenant par moulage d'une matière plastique, élastomère ou non.

L'organe d'application peut encore être réalisé différemment, notamment par usinage ou estampage, dans une matière plastique ou dans d'autres matériaux, notamment métalliques ou composites.

L'organe d'application peut comporter des éléments en saillie tels que des dents et d'autres types d'éléments d'application, par exemple des poils.

L'organe d'application, et plus particulièrement les éléments en saillie, peuvent inclure des substances actives, tels que des conservateurs, absorbeurs d'humidité, sels de métaux, par exemple de cuivre, destinées à être relarguées lorsque l'organe d'application est chargé en produit. Ces substances actives peuvent être mélangées au matériau utilisé pour réaliser l'organe d'application ou peuvent être déposées sur l'organe d'application, ou les deux. En outre, des produits peuvent être utilisés pour revêtir les éléments en saillie et/ou d'autres parties de l'organe d'application, afin par exemple de modifier la tension superficielle de l'organe d'application.

Les éléments en saillie et/ou d'autres parties de l'organe d'application peuvent être revêtus d'un agent destiné à favoriser le glissement des cils, tel que du PTFE ou, en variante, d'un produit permettant d'augmenter le frottement.

Les éléments en saillie, situés du côté concave ou convexe, peuvent avoir différentes formes et/ou différentes hauteurs. Les éléments en saillie peuvent avoir par exemple une hauteur h qui varie selon la position axiale le long de l'axe W de l'organe d'application, par exemple une hauteur qui augmente, diminue, diminue puis augmente ou augmente puis diminue, d'une extrémité de l'organe d'application à l'autre.

Les éléments en saillie ou d'autres parties de l'organe d'application peuvent comporter des gorges capillaires et/ou un flocage, afin par exemple d'augmenter la quantité de produit dont l'élément d'application se charge.

Les éléments en saillie peuvent subir un traitement de surface, par abrasion par exemple, afin de former des fourchettes à leur extrémité ou un traitement à la chaleur pour par exemple arrondir leur extrémité et par exemple former une boule.

Des matériaux différents peuvent être utilisés pour réaliser les éléments en saillie et la partie de l'organe d'application sur laquelle se raccordent les éléments en saillie.

L'organe d'application et la tige de l'applicateur peuvent être réalisés d'un seul tenant, par exemple par moulage de matière plastique, ou être réalisés séparément puis assemblés, étant réalisés par exemple dans la même matière plastique ou non.

La longueur d'une série d'éléments en saillie peut être comprise par exemple entre 15 mm environ et 30 mm environ, et être de l'ordre de 25 mm par exemple.

La hauteur d'un élément en saillie peut être comprise par exemple entre environ 2 mm et environ 4 mm, et être de l'ordre de 3 mm par exemple.

Le nombre d'éléments en saillie d'une série peut être compris par exemple entre environ 20 et environ 40, et par exemple être de l'ordre de 30 environ.

L'applicateur peut être utilisé en étant associé à un récipient contenant le produit à appliquer sur les cils et les sourcils, ce récipient étant muni d'un essoreur. En variante, l'applicateur peut être utilisé avec un pain solide de produit, l'organe d'application étant amené au contact de ce pain solide de produit, par exemple après avoir été humidifié. L'applicateur peut encore être utilisé après l'application de produit sur les cils au moyen d'un autre dispositif, par exemple une brosse à mascara, l'applicateur pouvant servir par exemple à séparer les cils et à lisser le produit à leur surface.

Les extrémités libres d'une succession d'éléments en saillie peuvent être écartées ou non d'un plan médian. Dans les exemples des figures 3 et 12, les extrémités libres sont situées sensiblement sur un même plan médian mais on ne sort pas du cadre de la présente invention lorsque ces extrémités libres sont espacées latéralement de ce plan médian, d'une distance constante ou non.

## Revendications

1. Applicateur, comportant :
- un organe d'application (50) réalisé d'un seul tenant par moulage, usinage ou estampage, comportant une partie d'application qui s'étend selon un axe longitudinal (W), cette partie d'application ayant au moins :
- une première succession (60) de dents,
- une deuxième succession (70) de dents, sensiblement opposée à la première,
dans lequel
- une pluralité au moins des dents (61, 62) de la première succession présente des extrémités libres situées sensiblement le long d'une première ligne (A) généralement concave, et
- une pluralité au moins des dents (71, 72) de la deuxième succession présente des extrémités libres situées sensiblement le long d'une deuxième ligne (B) généralement convexe, et
dans lequel la surface enveloppe (E) de la partie d'application (60, 70) présente en section transversale en au moins un point de sa longueur une forme généralement allongée de grand axe (D) sensiblement parallèle à une droite joignant lesdites première (A) et deuxième (B) lignes, **caractérisé en ce que**
les dents (60, 70) situées d'un même côté par rapport à un plan médian contenant l'axe longitudinal (W) de la partie d'application appartenant alternativement à la première et à la deuxième succession de dents.

2. Applicateur selon la revendication précédente, **caractérisé par le fait que** l'écartement (e_{A}) mesuré le long de la première ligne (A) entre les extrémités libres de deux dents consécutives (61, 62) de la première succession (60) est inférieur ou égal à l'écartement (e_{B}) mesuré le long de la deuxième ligne (B) entre les extrémités libres de deux dents consécutives (71, 72) de la deuxième succession.

3. Applicateur selon l'une des revendications 1 et 2, **caractérisé par le fait que** lesdites première (A) et deuxième (B) lignes sont séparées d'une distance dont la valeur maximum est comprise entre 5 et 9 mm, de préférence entre 6 et 8 mm.

4. Applicateur selon l'une quelconque des revendications précédentes, **caractérisé par le fait qu**'une surface enveloppe (E) de la partie d'application présente en section transversale une forme généralement lenticulaire.

5. Applicateur selon l'une quelconque des revendications précédentes, **caractérisé par le fait que** l'organe d'application s'étend selon un axe longitudinal (W) entièrement contenu dans un même plan.

6. Applicateur selon l'une quelconque des revendications 1 à 3, **caractérisé par le fait que** l'organe d'application s'étend selon un axe longitudinal (W) non entièrement contenu dans un même plan.

7. Applicateur selon l'une quelconque des revendications précédentes, **caractérisé par le fait que** l'organe d'application (50) est réalisé dans une matière plastique non élastomère.

8. Applicateur selon l'une quelconque des revendications précédentes, **caractérisé par le fait que** la dimension (h) des dents de la première et/ou de la deuxième succession, mesurée selon l'axe (Z) de chaque dent, est supérieure ou égale à 0,5 mm, de préférence 1 mm, de préférence encore 2 mm.

9. Applicateur selon l'une quelconque des revendications précédentes, **caractérisé par le fait que** l'organe d'application (50) est réalisé dans une matière plastique de dureté supérieure ou égale à 60 Shore A.

10. Applicateur selon l'une quelconque des revendications précédentes, **caractérisé par le fait que** les dents des première et deuxième successions ont des axes (Z) orientés comme des rayons issus d'un même centre.

11. Applicateur selon l'une quelconque des revendications précédentes, **caractérisé par le fait qu**'au moins une dent de la première succession et au moins une dent associée de la deuxième succession ont des axes (Z) sensiblement parallèles.

12. Applicateur selon l'une quelconque des revendications précédentes, **caractérisé par le fait qu**'une pluralité au moins de dents de la première et/ou de la deuxième succession a des bases disposées en quinconce.

13. Applicateur selon l'une quelconque des revendications précédentes, **caractérisé par le fait que** les dents, lorsque la partie d'application est observée de côté, forment des gorges en V.

14. Dispositif de conditionnement et/ou d'application, **caractérisé par le fait qu'**il comporte :
- un applicateur tel que défini dans l'une quelconque des revendications précédentes,
- un récipient (20) contenant le produit,
- un essoreur (25) élastiquement déformable.

15. Dispositif selon la revendication 14, **caractérisé par le fait que** l'essoreur présente une ouverture apte à être traversée par l'organe d'application (50) lors de son retrait du récipient, une section transversale de ladite ouverture étant suffisamment faible pour que, lors de la traversée de l'essoreur par l'organe d'application, ladite section transversale change de forme en s'allongeant dans une direction sensiblement parallèle audit grand axe (D) d'un facteur d'allongement (d'/d) supérieur ou égal à 1,5, de préférence supérieur ou égal à 2, de préférence encore supérieur ou égal à 2,5.

16. Dispositif selon la revendication 15, **caractérisé par le fait que** ladite section transversale, en l'absence de l'organe d'application, présente une forme sensiblement circulaire.

17. Dispositif selon la revendication 16, **caractérisé par le fait que** l'organe d'application est fixé à une extrémité d'une tige (31), de section sensiblement circulaire, de diamètre supérieur au diamètre (d) de ladite section transversale en l'absence d'applicateur.

18. Dispositif selon la revendication 16 ou 17, **caractérisé par le fait que** ladite section transversale présente un diamètre (d) inférieur ou égal à 3 mm en l'absence d'applicateur.

19. Dispositif selon l'une quelconque des revendications 15 à 18, **caractérisé par le fait que** ladite ouverture, en l'absence de l'organe d'application, présente une section transversale inférieure ou égale à la plus petite section transversale d'une surface enveloppe de ladite partie d'application.

20. Dispositif selon l'une quelconque des revendications 14 à 19, **caractérisé par le fait que** l'essoreur (25) est en élastomère.

21. Dispositif selon la revendication 20, **caractérisé par le fait que** l'essoreur comporte une lèvre d'essorage (26) dont une extrémité libre (29) définit ladite ouverture.

22. Dispositif selon l'une quelconque des revendications 14 à 21, **caractérisé par le fait que** ladite partie d'application est située entre des parties proximale (52) et distale (53) conformées pour faciliter la traversée d'un essoreur par l'organe d'application.

23. Dispositif selon la revendication précédente, **caractérisé par le fait que** l'axe longitudinal (W) de l'organe d'application a une courbure choisie de telle sorte que la partie distale (53) et la partie proximale (52) soient coupées par une droite sensiblement parallèle à l'axe (Y) d'une partie de montage (51) servant à la fixation de l'organe d'application sur une tige.

24. Dispositif selon l'une quelconque des revendications 14 à 23, **caractérisé par le fait que** la dimension (h) des dents, mesurée selon l'axe (Z) de chaque dent, diminue en rapprochement d'une partie distale (53) de l'organe d'application.

25. Dispositif selon l'une quelconque des revendications 14 à 23, comportant une partie de montage (51) ayant un axe longitudinal (Y), l'axe longitudinal (W) de la partie d'application formant un angle avec l'axe longitudinal de la partie de montage (51) au niveau de leur raccordement.

26. Procédé de maquillage, comportant les étapes suivantes :
- charger en produit un organe d'application (50) réalisé d'un seul tenant par moulage, usinage ou estampage, comportant une partie d'application qui s'étend selon un axe longitudinal (W) avec au moins :
- une première succession de dents (60),
- une deuxième succession de dents (70), sensiblement opposée à la première, une pluralité au moins des dents (61, 62) de la première succession ayant des extrémités libres situées sensiblement le long d'une ligne (A) généralement concave, et une pluralité au moins des dents (71, 72) de la deuxième succession ayant des extrémités libres situées sensiblement le long d'une ligne (B) généralement convexe, dans lequel la surface enveloppe (E) de la partie d'application (60, 70) présente en section transversale en au moins un point de sa longueur une forme généralement allongée de grand axe (D) sensiblement parallèle à une droite joignant lesdites première (A) et deuxième (B) lignes, les dents (60,70) situées d'un même côté par rapport à un plan médian contenant l'axe longitudinal (W) de la partie d'application appartenant alternativement à la première et à la deuxième succession de dents,
- maquiller au moins les cils (C) en utilisant au moins une pluralité de dents de la première succession (60),
- maquiller au moins les sourcils en utilisant au moins une pluralité de dents de la deuxième succession (70).

## Claims

1. An applicator, **characterized by** the fact that it comprises:
- an applicator member (50) made as a single piece by molding, machining or stamping, including an applicator portion, which extends along a longitudinal axis (w), said applicator portion having at least:
- a first succession (60) of teeth;
- a second succession (70) of teeth substantially opposite the first succession;
in which
- at least a plurality of the teeth (61, 62) of the first succession present free ends situated substantially along a first line (A) that is generally concave; and
- at least a plurality of the teeth (71, 72) of the second succession present free ends situated substantially along a second line (B) that is generally convex; and
in which an envelope surface (E) of the applicator portion (60, 70) presents a cross-section at at least one point along its length that is generally elongate in shape having a major axis (D) substantially parallel to a straight line joining together said first and second lines (A) and (B), **characterized by** the fact that the teeth (60; 70) situated on either side of a mid plane containing the longitudinal axis (w) of the applicator portion belong in alternation to the first and the second succession of teeth.

2. An applicator according to the preceding claim, **characterized by** the fact that the spacing (e_{A}) measured along the first line (A) between the free ends of two consecutive teeth (61, 62) of the first succession (60) is less than or equal to the spacing (e_{B}) measured along the second line (B) between the free ends of two consecutive teeth (71, 72) of the second succession.

3. An applicator according to claim 1 or claim 2, **characterized by** the fact that said first and second lines (A, B) are spaced apart by a distance having a maximum value lying in the range 5 mm to 9 mm, and preferably in the range 6 mm to 8 mm.

4. An applicator according to any preceding claim, **characterized by** the fact that the envelope surface (E) of the applicator portion presents a cross-section that is generally lenticular.

5. An applicator according to any preceding claim, **characterized by** the fact that the applicator member extends along a longitudinal axis (W) that is contained entirely in a single plane.

6. An applicator according to any one of claims 1 to 4, **characterized by** the fact that the applicator member extends along a longitudinal axis (W) that is not contained entirely in a common plane.

7. An applicator according to any preceding claim, **characterized by** the fact that the applicator member (50) is made of a non-elastomer plastics material.

8. An applicator according to any preceding claim, **characterized by** the fact that the size (h) of the teeth of the first and/or second succession as measured along the axis (Z) of each tooth is greater than or equal to 0.5 mm, preferably greater than or equal to 1 mm, and more preferably greater than or equal to 2 mm.

9. An applicator according to any preceding claim, **characterized by** the fact that the applicator element (50) is made of a plastics material of hardness greater than or equal to 60 on the Shore A scale.

10. An applicator according to any preceding claim, **characterized by** the fact that the teeth of the first and second successions have axes (Z) that extend along radii coming from a common center.

11. An applicator according to any preceding claim, **characterized by** the fact that at least one tooth of the first succession and at least one associated tooth of the second succession have axes (Z) that are substantially parallel.

12. An applicator according to any preceding claim, **characterized by** the fact that at least a plurality of teeth of the first and/or second succession have bases disposed in a staggered configuration.

13. An applicator according to any preceding claim, **characterized by** the fact that when the applicator portion is observed from a side, the teeth form grooves that are V-shaped.

14. A packaging and/or applicator device, **characterized by** the fact that it comprises:
- an applicator as defined in any preceding claim;
- a receptacle (20) containing the substance; and
- an elastically deformable wiper (25).

15. A device according to claim 14, **characterized by** the fact that the wiper has an opening suitable for allowing the applicator member (50) to pass therethrough while being withdrawn from the receptacle, a cross-section of said opening being small enough to ensure that while the applicator member is passing through the wiper said cross-section changes shape, being lengthened in a direction substantially parallel to said major axis (D) by an elongation factor (d'/d) that is greater than or equal to 1.5, preferably greater than or equal to 2, and more preferably greater than or equal to 2.5.

16. A device according to claim 15, **characterized by** the fact that in the absence of the applicator member said cross-section is substantially circular in shape.

17. A device according to claim 16, **characterized by** the fact that the applicator member is fixed to one end of a rod (31) of substantially circular section having a diameter being greater than a diameter (d) of said cross-section in the absence of the applicator.

18. A device according to claim 16 or claim 17, **characterized by** the fact that said cross-section presents a diameter (d) that is less than or equal to 3 mm in the absence of the applicator.

19. A device according to any one of claims 15 to 18, **characterized by** the fact that in the absence of the applicator member said opening presents a cross-section that is less than or equal to the smallest cross-section of an envelope surface of said applicator portion.

20. A device according to any one of claims 14 to 19, **characterized by** the fact that the wiper (25) is made of elastomer.

21. A device according to the preceding claim, **characterized by** the fact that the wiper has a wiper lip (26) having a free end (29) defining said opening.

22. A device according to any one of claims 14 to 21, **characterized by** the fact that said applicator portion is situated between a proximal portion (52) and a distal portion (53) that are shaped to make it easier to pass the applicator member through a wiper.

23. A device according to the preceding claim, **characterized by** the fact that the longitudinal axis (W) of the applicator member curvature selected in such a manner that the distal has a portion (53) and the proximal portion (52) are intersected by a straight line (Y) substantially parallel to the axis of an assembly portion (51) serving to fix the applicator member to a rod.

24. A device according to any one of claims 14 to 23, **characterized by** the fact that the size (h) of the teeth as measured along the axis (Z) of each tooth decreases on coming closer to a distal portion (53) of the applicator member.

25. A device according to any one of claims 14 to 23, comprising an assembly portion having a longitudinal axis (y), the longitudinal (w) of the applicator portion forming an angle with the longitudinal axis of the assembly portion (51) on the level of their correction.

26. A method of applying makeup, comprising the following steps:
- loading makeup onto an applicator member (50) made as a single piece by molding, machining or stamping, comprising an applicator portion which extends along a longitudinal axis (w), comprising at least:
- a first succession of teeth; (60)
- a second succession of teeth (70) substantially opposite to the first, at least a plurality of teeth (61, 62) of the first succession having free ends situated substantially along a line (A) that is generally concave, and at least a plurality of teeth (71, 72) of the second succession having free ends situated substantially along a line (B) that is substantially convex in which the envelope surface (E) of the applicator portion (60, 70) presents a cross-section at at least one point along its length that is generally elongate in shape having a major axis (D) substantially parallel to a straight line joining together said first (A) and second (B) lines, the teeth (60, 70) situated on either side of a mid plane containing the longitudinal axis(W) of the applicator portion belong in alternation to the first and the second succession of teeth.
- applying makeup at least to the eyelashes (C) using at least a plurality of teeth of the first succession (60); and
- applying makeup at least to the eyebrows using at least a plurality of teeth of the teeth of the second succession (70).

## Patentansprüche

1. Auftrageinrichtung, umfassend:
- ein Auftragorgan (50), das einstückig durch Formen, Bearbeiten oder Prägen hergestellt ist und einen Auftragteil umfasst, der sich gemäß einer Längsachse (W) erstreckt, wobei dieser Auftragteil mindestens aufweist:
- eine erste Folge (60) von Zähnen,
- eine zweite Folge (70) von Zähnen, die der ersten im Wesentlichen entgegengesetzt ist, bei dem
- mindestens eine Vielzahl der Zähne (61, 62) der ersten Folge freie Enden aufweist, die im Wesentlichen längs einer ersten, allgemein konkaven Linie (A) gelegen sind, und
- mindestens eine Vielzahl von Zähnen (71, 72) der zweiten Folge freie Enden aufweist, die im Wesentlichen längs einer zweiten, allgemein konvexen Linie (B) gelegen sind, und
bei dem die Hüllfläche (E) des Auftragteils (60, 70) im Querschnitt an mindestens einem Punkt ihrer Länge eine allgemein lang gestreckte Form mit der großen Achse (D) aufweist, die zu einer Geraden im Wesentlichen parallel ist, die die erste Linie (A) und zweite Linie (B) verbindet, **dadurch gekennzeichnet, dass** die Zähne (60, 70), die bezüglich einer die Längsachse (W) des Auftragteils enthaltenen Mittelebene auf einer gemeinsamen Seite gelegen sind, abwechselnd zur ersten und zur zweiten Folge von Zähnen gehören.

2. Auftrageinrichtung nach dem vorhergehenden Anspruch, **dadurch gekennzeichnet, dass** der längs der ersten Linie (A) gemessene Abstand (e_{A}) zwischen den freien Enden von zwei aufeinander folgenden Zähnen (61, 62) der ersten Folge (60) kleiner als oder gleich dem längs der zweiten Linie (B) gemessenen Abstand (e_{B}) zwischen den freien Enden von zwei aufeinander folgenden Zähnen (71, 72) der zweiten Folge ist.

3. Auftrageinrichtung nach einem der Ansprüche 1 und 2, **dadurch gekennzeichnet, dass** die erste Linie (A) und die zweite Linie (B) in einem Abstand voneinander angeordnet sind, dessen Höchstwert 5 bis 9 mm, vorzugsweise 6 bis 8 mm beträgt.

4. Auftrageinrichtung nach einem der vorhergehenden Ansprüche, **dadurch gekennzeichnet, dass** eine Hüllfläche (E) des Auftragteils im Querschnitt allgemein linsenförmig ist.

5. Auftrageinrichtung nach einem der vorhergehenden Ansprüche, **dadurch gekennzeichnet, dass** das Auftragorgan sich gemäß einer Längsachse (W) erstreckt, die ganz in ein und derselben Ebene erhalten ist.

6. Auftrageinrichtung nach einem der Ansprüche 1 bis 3, **dadurch gekennzeichnet, dass** das Auftragorgan sich gemäß einer Längsachse (W) erstreckt, die nicht ganz in ein und derselben Ebene enthalten ist.

7. Auftrageinrichtung nach einem der vorhergehenden Ansprüche, **dadurch gekennzeichnet, dass** das Auftragorgan (50) aus einem Nichtelastomer-Kunststoff hergestellt ist.

8. Auftrageinrichtung nach einem der vorhergehenden Ansprüche, **dadurch gekennzeichnet, dass** die Abmessung (h) der Zähne des ersten und/oder der zweiten Folge, gemäß der Achse (Z) jedes Zahns gemessen, größer als oder gleich 0,5 mm, vorzugsweise 1 mm und vorzugsweise auch 2 mm ist.

9. Auftrageinrichtung nach einem der vorhergehenden Ansprüche, **dadurch gekennzeichnet, dass** das Auftragorgan (50) aus einem Kunststoff hergestellt ist, dessen Härte größer als oder gleich 60 Shore A ist.

10. Auftrageinrichtung nach einem der vorhergehenden Ansprüche, **dadurch gekennzeichnet, dass** die Zähne der ersten und der zweiten Folge Achsen (Z) besitzen, die wie von einem gemeinsamen Mittelpunkt ausgehende Radien gerichtet sind.

11. Auftrageinrichtung nach einem der vorhergehenden Ansprüche, **dadurch gekennzeichnet, dass** mindestens ein Zahn der ersten Folge und mindestens ein der zweiten Folge zugeordneter Zahn im Wesentlichen parallele Achsen (Z) besitzen.

12. Auftrageinrichtung nach einem der vorhergehenden Ansprüche, **dadurch gekennzeichnet, dass** mindestens eine Vielzahl von Zähnen der ersten und/oder der zweiten Folge versetzt angeordnete Basen besitzt.

13. Auftrageinrichtung nach einem der vorhergehenden Ansprüche, **dadurch gekennzeichnet, dass** die Zähne, wenn der Auftragteil von der Seite betrachtet wird, V-Nuten bilden.

14. Verpackungs- und/oder Auftragvorrichtung, **dadurch gekennzeichnet, dass** sie umfasst:
- eine Auftrageinrichtung, wie sie in einem der vorhergehenden Ansprüche definiert ist,
- einen das Produkt enthaltenden Behälter (20),
- einen elastisch verformbaren Abstreifer (25).

15. Vorrichtung nach Anspruch 14, **dadurch gekennzeichnet, dass** der Abstreifer eine Öffnung aufweist, die von dem Auftragorgan (50) bei seiner Entnahme aus dem Behälter durchquert werden kann, wobei ein Querschnitt dieser Öffnung so klein ist, dass dieser Querschnitt bei der Durchquerung des Abstreifers durch das Auftragorgan seine Form ändert, indem er sich in einer zu der großen Achse (D) im Wesentlichen parallelen Richtung um einen Dehnungsfaktor (d'/d) dehnt, der größer als oder gleich 1,5, vorzugsweise größer als oder gleich 2 und noch bevorzugter größer als oder gleich 2,5 ist.

16. Vorrichtung nach Anspruch 15, **dadurch gekennzeichnet, dass** der Querschnitt bei Fehlen des Auftragorgans im Wesentlichen kreisförmig ist.

17. Vorrichtung nach Anspruch 16, **dadurch gekennzeichnet, dass** das Auftragorgan an einem Ende einer Stange (31) mit im Wesentlichen kreisförmigem Querschnitt befestigt ist, deren Durchmesser größer als der Durchmesser (d) dieses Querschnitts bei Fehlen einer Auftrageinrichtung ist.

18. Vorrichtung nach Anspruch 16 oder 17, **dadurch gekennzeichnet, dass** dieser Querschnitt einen Durchmesser (d) aufweist, der bei Fehlen einer Auftrageinrichtung kleiner als oder gleich 3 mm ist.

19. Vorrichtung nach einem der Ansprüche 15 bis 18, **dadurch gekennzeichnet, dass** die Öffnung bei Fehlen des Auftragorgans einen Querschnitt aufweist, der kleiner als oder gleich dem kleinsten Querschnitt einer Hüllfläche des Auftragteils ist.

20. Vorrichtung nach einem der Ansprüche 14 bis 19, **dadurch gekennzeichnet, dass** der Abstreifer (25) aus Elastomer besteht.

21. Vorrichtung nach Anspruch 20, **dadurch gekennzeichnet, dass** der Abstreifer eine Abstreiflippe (26) umfasst, von der ein freies Ende (29) die Öffnung begrenzt.

22. Vorrichtung nach einem der Ansprüche 14 bis 21, **dadurch gekennzeichnet, dass** der Auftragteil zwischen einem proximalen Teil (52) und einem distalen Teil (53) gelegen ist, die ausgebildet sind, um das Durchqueren eines Abstreifers durch das Auftragorgan zu erleichtern.

23. Vorrichtung nach dem vorhergehenden Anspruch, **dadurch gekennzeichnet, dass** die Längsachse (W) des Auftragorgans eine Krümmung besitzt, die so gewählt ist, dass der distale Teil (53) und der proximale Teil (52) von einer Geraden geschnitten werden, die im Wesentlichen parallel zur Achse (Y) eines Montageteils (51) ist, der zur Befestigung des Auftragorgans an einer Stange dient.

24. Vorrichtung nach einem der Ansprüche 14 bis 23, **dadurch gekennzeichnet, dass** die Abmessung (h) der Zähne, gemäß der Achse (Z) jedes Zahns gemessen, bei Annäherung an einen distalen Teil (53) des Auftragorgans abnimmt.

25. Vorrichtung nach einem der Ansprüche 14 bis 23, umfassend einen Montageteil (51) mit einer Längsachse (Y), wobei die Längsachse (W) des Auftragteils mit der Längsachse des Montageteils (51) auf Höhe ihrer Verbindung einen Winkel bildet.

26. Schminkverfahren, umfassend die folgenden Schritte:
- mit Produkt ein Auftragorgan (50) laden, das einstückig durch Formen, Bearbeiten oder Prägen hergestellt ist und einen Auftragteil umfasst, der sich gemäß einer Längsachse (W) erstreckt, mit mindestens:
- einer ersten Folge von Zähnen (60),
- einer zweiten Folge von Zähnen (70), die zur ersten im Wesentlichen entgegengesetzt ist, wobei mindestens eine Vielzahl der Zähne (61, 62) der ersten Folge freie Enden besitzt, die im Wesentlichen längs einer allgemein konkaven Linie (A) gelegen sind, und mindestens eine Vielzahl der Zähne (71, 72) der zweiten Folge freie Enden besitzt, die im Wesentlichen längs einer allgemein konvexen Linie (B) gelegen sind, bei dem die Hüllfläche (E) des Auftragteils (60, 70) im Querschnitt an mindestens einem Punkt ihrer Länge eine allgemein lang gestreckte Form mit einer großen Achse (D) aufweist, die zu einer Geraden im Wesentlichen parallel ist, die die erste Linie (A) und die zweite Linie (B) verbindet, wobei die Zähne (60, 70), die auf einer gemeinsamen Seite bezüglich einer die Längsachse (W) des Auftragteils enthaltenden Mittelebene gelegen sind, abwechselnd zur ersten und zur zweiten Folge von Zähnen gehören,
- mindestens die Wimpern (C) schminken, indem mindestens eine Vielzahl von Zähnen der ersten Folge (60) verwendet wird,
- mindestens die Augenbrauen schminken, indem mindestens eine Vielzahl von Zähnen der zweiten Folge (70) verwendet wird.
